# DEMANDE DE BREVET EUROPEEN

(11) **EP 1 686 347 A1**
(43) Date de publication de la demande: **02.08.2006**
(21) Numéro de dépôt: 06290149.1
(22) Date de dépôt: 25.01.2006
(51) Int. Cl.: F41G 1/16

(54) **Montage d'un dispositif de visée sur une arme d'épaule semi-automatique ou automatique**

(30) Priorité: 27.01.2005 FR 0500847
(71) Demandeur: S.A.R.L. : Patrick Arachequesne, 27930 Miserey (FR)
(72) Inventeur: Arachequesne, Patrick, 27930 Miserey (FR)
(74) Mandataire: Eidelsberg, Olivier Nathan

(57) **Abrégé**

Montage d'un dispositif de visée sur une arme d'épaule du type comprenant une longuesse (18) à travers laquelle s'étend une vis (19) recevant un bouchon fileté de fixation (22) cranté destiné à coopérer avec un téton élastique (21) de l'extrémité de la longuesse (18), ledit montage étant caractérisé en ce qu'il est constitué d'un support présentant, à une extrémité, un anneau (4) destiné à être engagé sur la vis (19) et comportant, d'une part, un conduit (5) destiné à recevoir le téton élastique (21) et, d'autre part, un second téton élastique (6) destiné à coopérer avec les crans (24) ledit anneau étant solidaire d'une barrette (3) terminée par une plaquette (1) pliée pour s'étendre au-dessus du canon, des moyens étant prévus pour la fixation du dispositif de visée sur la plaquette (1).

## Description

La présente invention vise le montage d'un dispositif de visée sur une arme d'épaule telle qu'un fusil de chasse semi-automatique ou automatique.

Par système de visée, on entend des viseurs laser, des lunettes de tir ou des dispositifs holographiques.

De telles armes comportent une languette dans laquelle s'étend un magasin destiné à contenir des munitions et qui est terminée par une vis sur laquelle se visse un bouchon assurant la fixation avec des moyens évitant un dévissage intempestif.

Sur de telles armes, le montage d'un dispositif de visée oblige à fixer sur le canon des moyens pour la fixation du dispositif de visée ce qui constitue un travail minutieux et coûteux.

La présente invention a pour but de réaliser un montage qui ne nécessite aucune modification de l'arme.

L'invention vise le montage d'un dispositif de visée sur une arme d'épaule automatique ou semi-automatique du type comprenant une crosse, une boîte de culasse, un canon, un magasin logé dans une longuesse et terminé par une vis destinée à recevoir un bouchon fileté de fixation présentant une collerette crantée destinée à coopérer avec un téton élastique de l'extrémité de la longuesse, ledit montage étant caractérisé en ce qu'il est constitué d'un support présentant, à une extrémité, un anneau destiné à être engagé sur la vis et comportant, d'une part, un conduit destiné à recevoir le téton élastique et, d'autre part, un second téton élastique destiné à coopérer avec les crans de la collerette, ledit anneau étant solidaire d'une barrette terminée par une plaquette pliée pour s'étendre au-dessus du canon, des moyens étant prévus pour la fixation du dispositif de visée sur la plaquette.

Ainsi pour monter le dispositif de visée sur une telle arme, il suffit de dévisser le bouchon et d'engager l'anneau sur la vis en prenant soin, pour un bon calage angulaire, que le téton élastique s'insère dans le conduit, puis de revisser le bouchon.

Suivant une caractéristique constructive, le support est réalisé à partir d'une plaque métallique découpée pour présenter, à une extrémité, l'anneau et, à l'autre extrémité, la plaquette, ces deux éléments étant reliés par une patte qui est pliée pour s'étendre perpendiculairement à l'anneau, ladite plaquette étant pliée perpendiculairement à la patte de manière que l'anneau et la plaquette s'étendent dans deux plans perpendiculaires.

L'invention va maintenant être décrite avec plus de détails en se référant à un mode de réalisation particulier donné à titre d'exemple seulement et représenté aux dessins annexés.

Figure 1 est une vue en plan d'un flan métallique découpé pour réaliser le support.

Figure 2 est une vue en coupe montrant le montage du support.

Figure 3 est une vue en perspective du support.

Figure 4 est une vue en perspective éclatée montrant le montage.

Figure 5 est une vue en élévation d'un fusil équipé d'un système de visée fixé avec le montage selon l'invention.

A la figure 1, on a représenté en plan une plaque métallique découpée pour présenter une partie sensiblement rectangulaire 1 dont un grand côté 2 est relié par une patte 3 à un anneau 4.

L'anneau 4 est pourvu, sur une face 4a, d'un conduit 5 et, sur la face 4b, d'un téton mobile 6, ce dernier étant monté coulissant dans un alésage fermé du côté de la face 4a par une vis 8.

Le téton mobile 6 présente un épaulement 9 coopérant avec un épaulement de l'alésage, un ressort de compression 11 étant inséré entre la vis 8 et le téton.

Comme on le voit à la figure 3, la partie rectangulaire 1 est pliée pour s'étendre perpendiculairement à la patte 3, tandis que le bord 3a de la patte 3 est plié perpendiculairement à l'anneau 4. Ainsi, la partie 1 et l'anneau 4 s'étendent dans deux plans perpendiculaires.

La partie rectangulaire 1 constitue une plaquette et comporte des taraudages 12 permettant la fixation par des vis 13 d'embase 15 d'un dispositif de visée holographique 16.

On a représenté, à titre d'exemple, un dispositif holographique, mais on pourrait monter sur la partie 1 un autre dispositif, par exemple, une lunette ou un dispositif laser.

A la figure 4, on a représenté la longuesse 18 d'un fusil semi-automatique dans laquelle s'étend un magasin terminé par une vis 19, celle-ci faisant saillie à l'extrémité libre de la longuesse 18 qui comporte un anneau métallique 20 pourvu d'un téton élastique 21.

Normalement, sur la vis 19 se visse un bouchon 22 avec une collerette 23 pourvue de crans 24. Le téton s'efface en partie élastiquement lors du vissage du bouchon 22 et constitue un frein en coopérant avec les crans s'opposant au dévissage intempestif du bouchon.

Conformément à l'invention, sur la vis 19, on insère l'anneau 4 dont le conduit 5 reçoit le téton 21 ce qui assure un parfait calage angulaire, puis on visse le bouchon 22 dont les crans 24 coopèrent avec le téton 6.

A la figure 5, on a représenté un fusil de chasse semi-automatique avec une crosse 26, une boîte de culasse 27 et un canon 28. On peut voir que le dispositif de visée 16 vient se situer au-dessus du canon 28 dans l'axe de visée du tireur.

Bien entendu, l'invention n'est pas limitée au mode de réalisation qui vient d'être décrit et représenté. On pourra y apporter de nombreuses modifications de détail sans sortir pour cela du cadre de l'invention.

## Revendications

1. Arme d'épaule automatique ou semi-automatique du type comprenant une crosse (26), un canon (28) et un magasin logé dans une longuesse (18) et terminé par une vis (19) destinée à recevoir un bouchon fileté de fixation (22) présentant une collerette crantée (23) destinée à coopérer avec un téton élastique (21) de l'extrémité de la longuesse (18), **caractérisée en ce qu'**il est prévu un support présentant un anneau (4) destiné à être engagé sur la vis (19) et comportant, d'une part, un conduit (5) destiné à recevoir le téton élastique (21) et, d'autre part, un second téton élastique (6) destiné à coopérer avec les crans (24) de la collerette (23), ledit anneau étant solidaire d'une barrette (3) terminée par une plaquette (1) pliée pour s'étendre au-dessus du canon, des moyens étant prévus pour la fixation d'un dispositif de visée sur la plaquette (1).

2. Montage d'un dispositif de visée sur une arme d'épaule automatique ou semi-automatique, selon la revendication 1, **caractérisé en ce que** le support est réalisé à partir d'une plaque métallique découpée pour présenter, à une extrémité, l'anneau (4) et, à l'autre extrémité, la plaquette (1), ces deux éléments étant reliés par une patte (3) qui est pliée pour s'étendre perpendiculairement à l'anneau (4), ladite plaquette (1) étant pliée perpendiculairement à la patte (3) de manière que l'anneau (4) et la plaquette s'étendent dans deux plans perpendiculaires.
